# EUROPÄISCHE PATENTSCHRIFT

(11) **EP 3 597 421 B1**
(45) Veröffentlichungstag und Bekanntmachung des Hinweises auf die Patenterteilung: **18.08.2021**
(21) Anmeldenummer: 19197146.4
(22) Anmeldetag: 28.03.2017
(51) Int. Cl.: B31F 1/28

(54) **WELLPAPPEANLAGE**
CORRUGATED BOARD SYSTEM
INSTALLATION À ONDULER

(30) Priorität: 12.04.2016 DE 102016206016
(43) Veröffentlichungstag der Anmeldung: 22.01.2020
(62) Teilanmeldung aus: 17715649.4
(73) Patentinhaber: BHS Corrugated Maschinen- und Anlagenbau GmbH, 92729 Weiherhammer (DE)
(72) Erfinder: Grünwald, Gerhard, 92272 Freudenberg (DE); Mark, Maximilian, 95643 Tirschenreuth (DE)
(74) Vertreter: Rau, Schneck & Hübner Patentanwälte Rechtsanwälte PartGmbB

(56) Entgegenhaltungen:
- EP-A2- 1 459 878

## Beschreibung

Die Erfindung betrifft eine Wellpappeanlage zur Herstellung von Wellpappe. Ferner richtet sich die Erfindung auf ein Verfahren zum Herstellen von Wellpappe.

Wellpappeanlagen sind aus dem Stand der Technik durch offenkundige Vorbenutzung allgemein bekannt. Diese sind im Stande, große Mengen von Wellpappebögen zu erzeugen. Die DE 10 2007 027 879 A1, DE 44 35 212 A1, DE 4122 600 A1, DE 103 12 601 A1 und DE 10 2007 054 193 B3 offenbaren gattungsgemäße Wellpappeanlagen.

Aus der EP 1 459 878 A2 ist eine gattungsgemäße Wellpappeanlage bekannt. Eine erste Materialbahn weist randseitig aufgedruckte erste Marken und in regelmäßigen Abständen längs der Arbeitsrichtung Streifen mit aufgedruckten zweiten Marken auf. Eine Leseeinrichtung bestimmt Abstände zwischen benachbarten Marken. Ein Steuerrechner ermittelt aus einem Verhältnis der Abstände der Marken einen Schrumpfungsgrad. So werden Skalierungsfaktoren für ein Druckmuster bestimmt. Gleichzeitig steuert eine Steuereinrichtung Längsschneidestationen und eine Querschneideeinrichtung entsprechend an.

Die nachveröffentlichte WO 2017/051146 A1 offenbart eine Wellpappeanlage mit einem Steuersystem und einer Bogenbearbeitungsanordnung. Die Bogenbearbeitungsanordnung umfasst eine visuelle Instruktionseinheit, um auf Wellpappebögen aufgedruckte Informationsmarker zu lesen. Eine Bogenbearbeitungsvorrichtung oder eine Vorrichtung zur Herstellung einer Wellpappebahn können durch das Steuersystem in Abhängigkeit eines gelesenen Informationsmarkers gesteuert werden.

Der Erfindung liegt die Aufgabe zugrunde, eine Wellpappeanlage bereitzustellen, die eine äußerst wirtschaftliche und einfache Herstellung individualisierter bzw. individueller Wellpappebögen erlaubt. Ein entsprechendes Verfahren soll außerdem geschaffen werden.

Diese Aufgabe wird erfindungsgemäß durch die in den unabhängigen Ansprüchen 1 bzw. 11 angegebenen Merkmale gelöst. Der Kern der Erfindung liegt darin, dass die mindestens dreilagige Wellpappebahn bzw. mindestens eine Bahn, insbesondere Kaschierbahn und/oder Deckbahn, zur Bildung derselben individuelle, insbesondere zweidimensionale, Wellpappebogen-Individualcodes bzw. Wellpappebogen-Individualcodeaufdrucke, insbesondere außen, aufweist, die jeweils mindestens eine Nutzinformation enthalten.

In der mindestens einen Individualcode-Lesevorrichtung und/oder Wellpappeanlagen-Steuervorrichtung sind beispielweise mit den Wellpappebogen-Individualcodes verbundene Nutzinformationen weiterverarbeitbar. Die jeweilige Informationsverbindung kann drahtlos oder drahtgebunden ausgebildet sein.

Beispielsweise ist zumindest einer, vorzugsweise zumindest einigen, beispielsweise allen, Individualcode-Lesevorrichtung/en eine eigene Wellpappeanlagen-Steuervorrichtung zugeordnet. Alternativ und/oder zusätzlich stehen mindestens zwei Individualcode-Lesevorrichtungen mit einer übergeordneten Wellpappeanlagen-Steuervorrichtung in Informationsverbindung. Kombinationen sind möglich.

Die mindestens eine Wellpappeanlagen-Steuervorrichtung steht mit der Vorheizvorrichtung in Informationsverbindung. Sie steht ferner vorzugsweise mit mindestens einer weiteren Bearbeitungsvorrichtung zum Bearbeiten der mindestens dreilagigen Wellpappebahn und/oder mindestens einer der Bahnen zur Bildung der mindestens dreilagigen Wellpappebahn und/oder des mindestens einen Wellpappebogens in Informationsverbindung. Diese Ausgestaltung erlaubt eine sehr wirtschaftliche individuelle Bearbeitung bzw. sehr wirtschaftlich individuell hergestellte Wellpappebögen. Die mindestens eine Bearbeitungsvorrichtung ist günstigerweise als Wellpappeanlagen-Bearbeitungsvorrichtung oder Wellpappebogen-Bearbeitungs-/Handhabungsvorrichtung ausgebildet.

Bei der Vorheizvorrichtung ist insbesondere die Erwärmung und/oder Temperatur der mindestens einen zu beheizenden Bahn individuell änderbar.

Die Wellpappebogen-Individualcodes können beispielsweise selbst direkt die Nutzinformationen enthalten. Es ist zweckmäßig, wenn die Wellpappebogen-Individualcodes Informationsträger darstellen, deren mindestens eine (Nutz)information vorzugsweise bei Bedarf auslesbar und/oder deren mindestens einer (Nutz)information mindestens eine weitere/neue Information zuweisbar ist.

Es ist gemäß einer bevorzugten Ausführungsform möglich, dass mindestens eine, insbesondere statische, Information direkt in den Wellpappebogen-Individualcodes gemäß einer Nomenklatur gespeichert ist. Bei vergleichsweise hoher Datentiefe und/oder unbedingter Einmaligkeit stellt der Wellpappebogen-Individualcode günstigerweise nur eine Verbindung/Verknüpfung zu einer, beispielsweise übergeordneten, Datenbank dar/her, wo vorzugsweise mindestens eine Nutzinformation ablegt und vorzugsweise (dynamisch) veränderbar bzw. erweiterbar ist. Der Wellpappebogen-Individualcode enthält die Nutzinformation dann quasi indirekt.

Es ist von Vorteil, wenn die Wellpappebogen-Individualcodes maschinell, insbesondere optisch bzw. optoelektronisch, lesbar und, günstigerweise elektronisch, weiterverarbeitbar sind.

Die mindestens eine Individualcode-Lesevorrichtung ist günstigerweise als optische Individualcode-Lesevorrichtung ausgeführt. Sie ist beispielsweise als Scanner und/oder Kamera oder dergleichen ausgebildet. Die mindestens eine Individualcode-Lesevorrichtung dient insbesondere zum Lesen von, vorzugsweise zweidimensionalen, Wellpappebogen-Individualcodes.

Es ist von Vorteil, wenn die mindestens eine Individualcode-Lesevorrichtung als Individualcode-Zeilen-Lesevorrichtung bzw. Zeilenkamera ausgebildet ist. Vorzugsweise ist so die gesamte Breite der mindestens einen, die Wellpappebogen-Individualcodes aufweisenden Bahn, insbesondere flächig, hinsichtlich Wellpappebogen-Individualcodes inspizierbar bzw. prüfbar. Alternativ sind beispielsweise mindestens zwei Individualcode-Zeilen-Lesevorrichtungen nebeneinander angeordnet, um die gesamte Breite der mindestens einen, die Wellpappebogen-Individualcodes aufweisenden Bahn, insbesondere flächig, hinsichtlich Wellpappebogen-Individualcodes zu inspizieren bzw. zu prüfen. Die Individualcode-Zeilen-Lesevorrichtungen sind so günstigerweise in Querrichtung dieser Bahn nebeneinander angeordnet. Unterschiedliche Wellpappebogen-Individualcodes sind so erfassbar.

Es ist von Vorteil, wenn eine Abtastung der mindestens einen mit Wellpappebogen-Individualcodes versehenen Bahn über deren gesamte Breite bzw. vollflächig, beispielsweise über eine Zeilenkamera, erfolgt. Mehrere Wellpappebogen-Individualcodes sind dann insbesondere zeitgleich auslesbar. Diese können beispielsweise über die gesamte Breite der Bahn verteilt angeordnet sein und insbesondere auf jeder mit Wellpappebogen-Individualcodes versehenen Bahn auftauchen. Beim Lesen über eine Zeilenkamera wird dabei insbesondere das Vorpositionieren von Einzelkameras im Sinne einer Traversierung über die Breite der Bahn hinfällig.

Es ist zweckmäßig, wenn die mindestens eine Individualcode-Lesevorrichtung mindestens einen Bildsensor, insbesondere einen CMOS-, CCD- (charge-coupled device) und/oder CIS-Sensor (contact image sensor), umfasst bzw. eine entsprechende Technologie nutzt.

Die, insbesondere aufgedruckten, Wellpappebogen-Individualcodes sind günstigerweise permanent sichtbar. Sie heben sich optisch gegenüber dem Untergrund ab. Vorzugsweise enthalten diese dunkle, wie schwarze, Druckfarbe. Es ist von Vorteil, wenn sie auch helle, wie weiße oder braune (Druck)farbe/(Druck)bereiche, enthalten.

Die Verbindungsvorrichtung ist vorzugsweise als Heiz- und Zugpartie bzw. Heiz-Andrückvorrichtung ausgeführt.

Die mindestens eine Schneidevorrichtung ist vorzugsweise als Quer-Schneidevorrichtung ausgeführt.

Die mindestens eine Wellpappe-Herstellvorrichtung umfasst vorzugsweise jeweils eine Riffeleinrichtung zum Riffeln einer zu wellenden Materialbahn unter Bildung einer Wellbahn. Sie hat außerdem günstigerweise eine Leimauftragseinrichtung zum Beleimen der Wellbahn. Es ist von Vorteil, wenn die mindestens eine Wellpappe-Herstellvorrichtung außerdem eine Anpresseinrichtung zum Anpressen einer jeweiligen Deckbahn gegen die mit Leim versehene Wellbahn umfasst.

Die Kaschierbahn ist günstigerweise eine glatte Materialbahn. Sie bildet bei den Wellpappebögen bzw. der mindestens dreilagigen Wellpappebahn vorzugsweise eine Außenlage.

Bei der mindestens dreilagigen Wellpappebahn bzw. den Wellpappebögen sind die einzelnen Bahnen bzw. Lagen günstigerweise schichtartig miteinander verleimt.

Insbesondere sind mit der Wellpappeanlage dreilagige, fünflagige oder siebenlagige Wellpappebögen herstellbar.

Die hier verwendeten Ausdrücke "vorgeordnet", "nachgeordnet", "stromaufwärts", "stromabwärts" oder dergleichen beziehen sich insbesondere auf die jeweilige geförderte Bahn bzw. den geförderten Bogen.

Weitere vorteilhafte Ausgestaltungen der Erfindung sind in den Unteransprüchen angegeben.

Die mindestens eine Individualcode-Druckvorrichtung gemäß dem Unteranspruch 2 ist günstigerweise als Individualcode-Digitaldruckvorrichtung ausgebildet. Diese kommt so ohne statische Druckform aus. Die jeweiligen Wellpappe-Individualcodeaufdrucke sind dann direkt an die mindestens eine Individualcode-Druckvorrichtung übertragbar. Die mindestens eine Individualcode-Druckvorrichtung ist beispielsweise als Tintenstrahl-Individualcode-Druckvorrichtung oder Laser-Individualcode-Druckvorrichtung ausgebildet.

Vorzugsweise ist die mindestens eine Individualcode-Druckvorrichtung der Kaschierbahn zum, insbesondere außenseitigen, Bedrucken derselben mit den Wellpappebogen-Individualcodes zugeordnet. Die Kaschierbahn ist äußerst gut und einfach bedruckbar. Insbesondere ist so besonders sicher vermeidbar, dass die weitere Bearbeitung in der Wellpappeanlage die Wellpappebogen-Individualcodes beschädigt bzw. unlesbar macht.

Es ist von Vorteil, wenn die mindestens eine Individualcode-Druckvorrichtung stromaufwärts zu der Verbindungsvorrichtung, insbesondere stromaufwärts zu einem Leimwerk zum Aufbringen von Leim auf mindestens eine der Bahnen zur Bildung der mindestens dreilagigen Wellpappebahn, angeordnet ist.

Insbesondere ist die mindestens eine Individualcode-Druckvorrichtung in einer Individualcode-Aufdrucklinie angeordnet, wobei die dort bedruckte Individualcodebahn später einer Wellpappe-Herstellungslinie übergeben wird. Die eingeschleuste Individualcodebahn bildet bei der mindestens dreilagigen Wellpappebahn bzw. den Wellpappebögen die Kaschierbahn. Die Individualcodebahn ist optional oder permanent verarbeitbar.

Alternativ ist die mindestens eine Individualcode-Druckvorrichtung beispielsweise in eine Wellpappe-Herstellungslinie integriert und der Kaschierbahn fest zugeordnet.

Alternativ wird eine äußere Deckbahn der mindestens dreilagigen Wellpappebahn bzw. eine Deckbahn zur Bildung der mindestens dreilagigen Wellpappebahn außenseitig mit Wellpappebogen-Individualcodes bedruckt.

Es ist zweckmäßig, wenn die mindestens eine Individualcode-Druckvorrichtung imstande ist, die Wellpappebogen-Individualcodes mindestens eindimensional, vorzugsweise zweidimensional, aufzudrucken. Die mindestens eine Individualcode-Druckvorrichtung druckt bzw. erzeugt im Betrieb, mindestens eindimensionale, vorzugsweise zweidimensionale, Wellpappebogen-Individualcodes. Es ist von Vorteil, wenn die Wellpappebogen-Individualcodes unabhängig von ihrer Ausrichtung in einem jeweiligen Lesefeld lesbar sind. Günstigerweise enthalten die Wellpappebogen-Individualcodes mindestens eine Fehlerkorrektur und/oder Fehlererkennung.

Günstigerweise bedruckt die mindestens eine Individualcode-Druckvorrichtung mindestens eine der Bahnen der mindestens dreilagigen Wellpappebahn und/oder mindestens eine der Bahnen zur Bildung der mindestens dreilagigen Wellpappebahn derart, dass jeder Wellpappebogen mindestens einen der Wellpappebogen-Individualcodes aufweist.

Es ist zweckmäßig, wenn eindimensionale Wellpappebogen-Individualcodes eine Reihe von, vorzugsweise schwarzen, Linien auf einem hellen, vorzugsweise weißen oder braunen, Hintergrund aufweisen. Die eindimensionalen Wellpappebogen-Individualcodes sind günstigerweise als Zweibreiten-Individualcodes oder Mehrbreiten-Individualcodes ausgebildet.

Bevorzugt erzeugt die mindestens eine Individualcode-Druckvorrichtung aber zweidimensionale Wellpappebogen-Individualcodes. Die Nutzinformationen sind demnach in Form von Flächen codiert. Die Nutzinformationen sind so äußerst kompakt codierbar. Die zweidimensionalen Wellpappebogen-Individualcodes haben dann folglich eine besonders hohe Dichte an Nutzinformation. Die zweidimensionalen Wellpappebogen-Individualcodes weisen vorzugsweise unterschiedlich breite Striche und/oder Punkte und dazwischenliegende Lücken auf, die vorzugsweise einen hohen Kontrast zu den Strichen bzw. Punkten haben. Günstigerweise sind die Wellpappebogen-Individualcodes als Matrix-Codes, insbesondere DataMatrix-Codes, ausgeführt. Andere, insbesondere zweidimensionale, Wellpappebogen-Individualcodes, wie gestapelte Codes, sind alternativ einsetzbar. Alternativ ist beispielsweise auch ein QR-Code einsetzbar. Der QR-Code stellt günstigerweise einen Verweis auf eine, beispielsweise übergeordnete, Datenbank dar/her. Der Code ist dann vorzugsweise frei von Nutzinformation/en. Die Wellpappeanlage ist vorzugsweise imstande, Informationen den Wellpappebogen-Individualcodes zuzuweisen. Die Wellpappeanlage hat dafür günstigerweise mindestens eine entsprechende Zuweisungseinheit.

Es ist von Vorteil, wenn die mindestens eine Bevorratungseinrichtung gemäß dem Unteranspruch 3 mindestens eine Vorratsrolle mit einer mit den Wellpappebogen-Individualcodes versehenen Bahn umfasst.

Es ist von Vorteil, wenn mindestens ein vorgelagerter Prozess/Schritt, wie ein Vordrucken von mindestens einer Bahn bzw. Rolle, der Wellpappeanlage bzw. einer Wellpappe-Herstellungslinie mindestens eine notwendige bzw. zweckdienliche Information, insbesondere hinsichtlich Bearbeitung und/oder Verarbeitung von mindestens einer Bahn bzw. eines Wellpappebogens, zur Verfügung stellt bzw. liefert. Ein Vordrucken erfolgt beispielsweise in einem mit der Wellpappeherstellung gekoppelten, insbesondere kontinuierlichen, Vorgang, einem sogenannten Maschinendurchlauf, oder in einem getrennt vorgelagerten Maschinendurchlauf. Es ist zweckmäßig, wenn bei einem getrennt vorgelagerten Maschinendurchlauf die mit den Wellpappebogen-Individualcodes versehene/n Bahn/en zunächst wieder aufgewickelt, dann zu der Wellpappeanlage bzw. Wellpappe-Herstellungslinie transportiert und dann zur Bearbeitung/Verarbeitung abgerollt wird/werden. Die Wellpappeanlage bzw. Wellpappe-Herstellungslinie verwendet dann vorzugsweise die mit Wellpappebogen-Individualcodes versehene/n Bahn/en. Eine Gesamtanordnung schließt dann günstigerweise die Wellpappeanlage und mindestens eine vorgelagerte Vordruckeinrichtung ein.

Die Ausgestaltung gemäß dem Unteranspruch 4 erlaubt das Lesen von Wellpappebogen-Individualcodes von Wellpappebögen, die individuell mit mindestens einem, insbesondere charakteristischen, Wellpappebogen-Individualcode versehen, insbesondere bedruckt, sind. Insbesondere ist jeder Wellpappebogen-Individualcode auf die Bearbeitung bzw. Herstellung dieses Wellpappebogens gemäß dem zugehörigen Auftrag angepasst. Der Unterschied liegt vorzugsweise in der enthaltenen Nutzinformation oder in dem unterschiedlichen Verweis.

Die Ausgestaltung gemäß dem Unteranspruch 5 ermöglicht eine besonders einfache und funktionssichere (Nach-)Verfolgung eines diesen mindestens einen Wellpappebogen-Individualcode aufweisenden Bahnabschnitts der mindestens dreilagigen Wellpappebahn bzw. mindestens einer Bahn zur Bildung der mindestens dreilagigen Wellpappebahn bzw. des entsprechenden Wellpappebogens. Günstigerweise sind die Wellpappebögen sowohl in ihrer Herstellung als auch in weiteren Bearbeitungs- bzw. Handhabungsschritten nachverfolgbar. Beispielsweise ist so feststellbar, wo sich ein diesen mindestens einen Wellpappebogen-Individualcode aufweisender Bahnabschnitt der mindestens dreilagigen Wellpappebahn bzw. der entsprechende Wellpappebogen gerade befindet.

Die mindestens eine Wellpappeanlagen-Steuervorrichtung steuert die Vorheizvorrichtung entsprechend dem mindestens einen gelesenen Wellpappebogen-Individualcode individuell an.

Es ist von Vorteil, wenn die mindestens eine Wellpappeanlagen-Steuervorrichtung mindestens eine weitere Bearbeitungsvorrichtung, insbesondere der Wellpappeanlage, entsprechend dem mindestens einen gelesenen Wellpappebogen-Individualcode individuell ansteuert. Durch diese Ausgestaltung ist auf besonders einfache und funktionssichere Weise eine individuelle Bearbeitung möglich. Eine Bearbeitungsvorrichtung ist so äußerst einfach umstellbar. Dies ist günstigerweise besonders kurzfristig möglich. Beispielsweise erfolgt in Abhängigkeit des gelesenen Wellpappebogen-Individualcodes eine entsprechende, insbesondere direkte, Ein-/Verstellung einer einzelnen Bearbeitungsvorrichtung oder einer Gruppe von Bearbeitungsvorrichtungen. Insbesondere steuert dann die mindestens eine Wellpappeanlagen-Steuervorrichtung entsprechend dem mindestens einen gelesenen Wellpappebogen-Individualcode mindestens eine Bearbeitungsvorrichtung, insbesondere direkt, individuell an, die der entsprechenden Individualcode-Lesevorrichtung zugeordnet bzw. nachgeordnet ist.

Es ist von Vorteil, wenn mindestens einer, bevorzugter mehreren, bevorzugter allen, Bearbeitungsvorrichtung/en eine Individualcode-Lesevorrichtung, insbesondere unmittelbar, vorgeordnet bzw. zugeordnet ist.

Vorzugsweise ist die mindestens eine Wellpappeanlagen-Steuervorrichtung im Stande, ein Leimwerk zum Auftragen von Leim auf mindestens eine Bahn zur Bildung der mindestens dreilagigen Wellpappebahn entsprechend dem mindestens einen gelesenen zugehörigen Wellpappebogen-Individualcode individuell anzusteuern, wobei vorzugsweise dem Leimwerk mindestens eine, insbesondere stromaufwärtige, Individualcode-Lesevorrichtung zugeordnet ist. Es ist zweckmäßig, wenn bei dem Leimwerk beispielsweise die auf die mindestens eine zu beleimende Bahn aufzutragende Leimmenge und/oder Leimbreite indivi-duell änderbar ist.

Bei der Verbindungsvorrichtung gemäß dem Unteranspruch 7 ist beispielsweise die Heiztemperatur, Bahntemperatur und/oder der Anpressdruck individuell änderbar.

Es ist von Vorteil, wenn bei der Schneidevorrichtung gemäß dem Unteranspruch 8 die (Format-) Länge des zu erzeugenden Wellpappebogens individuell änderbar ist. Günstigerweise ist die Schneidevorrichtung imstande, die Wellpappebögen verschiedenen Ebenen und/oder verschiedenen Stapeln zuzuordnen.

Günstigerweise ist die mindestens eine Wellpappeanlagen-Steuervorrichtung im Stande ist, eine Kurz-Querschneidevorrichtung zum Ausschleusen eines fehlerhaften Stücks der mindestens dreilagigen Wellpappebahn entsprechend dem mindestens einen gelesenen zugehörigen Wellpappebogen-Individualcode individuell anzusteuern, wobei vorzugsweise der Kurz-Querschneidevorrichtung mindestens eine, insbesondere stromaufwärtige, Individualcode-Lesevorrichtung zugeordnet ist, wobei vorzugsweise die mindestens eine Wellpappeanlagen-Steuervorrichtung im Stande ist, einen Auftrag zum Nachproduzieren des fehlerhaften, insbesondere ausgeschleusten, Stücks der mindestens dreilagigen Wellpappebahn automatisch auszugeben. Mit der Kurz-Querschneidevorrichtung ist beispielsweise ein fehlerhaftes Wellpappestück individuell aus der mindestens dreilagigen Wellpappebahn herausschneidbar und aus der Wellpappeanlage ausschleusbar. Insbesondere werden nur fehlerhafte Wellpappestücke ausgeschleust. Das fehlerhafte Wellpappestück ist beispielsweise durch Austausch mit mindestens einer Bearbeitungsvorrichtung erkennbar, die der Kurz-Querschneidevorrichtung vorgeordnet ist. Das fehlerhafte Wellpappestück ist beispielsweise durch Austausch mit einer Individualcode-Lesevorrichtung erkennbar, die der Kurz-Querschneidevorrichtung vorgeordnet ist.

Es ist von Vorteil, wenn die mindestens eine Wellpappeanlagen-Steuervorrichtung bei Ausschleusung eines fehlerhaften Wellpappestücks automatisch einen neuen Auftrag zum neuen fehlerfreien Erstellen dieses Wellpappesstücks ausgibt. Das fehlerhafte Wellpappestück kann beispielsweise einen Verklebungsfehler, Druckfehler und/oder eine fehlerhafte Dimension haben. Es ist von Vorteil, wenn dem Wellpappebogen-Individualcode dann entnehmbar ist, dass es sich um ein fehlerhaftes Wellpappestück handelt. Es ist von Vorteil, wenn eine Unkenntlichkeit, Nicht- und/oder Schlechtlesbarkeit des jeweiligen Wellpappebogen-Individualcodes zum Ausschleusen des jeweiligen Wellpappestücks führt.

Mit der Längsschneide-/Rillvorrichtung gemäß dem Unteranspruch 9 ist günstigerweise die (Format-)Breite der Wellpappebahn bzw. von aus dieser stammenden Teilbahnen individuell änderbar.

Es ist zweckmäßig, wenn eine jeweilige (Quer)position der Wellpappebogen-Individualcodes ermittelt/gemessen wird und ein Abgleich mit einer Sollposition der Wellpappebogen-Individualcodes erfolgt. Der jeweilige Wellpappebogen-Individualcode sorgt vorzugsweise, insbesondere selbst, zur Nachsteuerung mindestens einer Bearbeitungsvorrichtung in Abhängigkeit der aktuellen Position der jeweiligen Bahn. Dies ersetzt vorzugsweise andere separate Druckelemente zur Nachführung von Schneid- bzw. Rillwerkzeugen.

Vorzugsweise ist die mindestens eine Wellpappeanlagen-Steuervorrichtung im Stande, mindestens eine Wellpappebogen-Ablagevorrichtung zum Ablegen der Wellpappebögen entsprechend dem mindestens einen gelesenen zugehörigen Wellpappebogen-Individualcode individuell anzusteuern, wobei vorzugsweise der mindestens einen Wellpappebogen-Ablagevorrichtung mindestens eine, insbesondere stromaufwärtige, Individualcode-Lesevorrichtung zugeordnet ist. Es ist zweckmäßig, wenn mit der mindestens einen Wellpappebogen-Ablagevorrichtung beispielsweise eine Stapelhöhe gestapelter Wellpappebögen individuell einstellbar ist.

Bevorzugt ist die mindestens eine Wellpappeanlagen-Steuervorrichtung im Stande, eine Stapel-Handhabungsvorrichtung zum Handhaben der in mindestens einem Stapel gestapelten Wellpappebögen entsprechend dem mindestens einen gelesenen zugehörigen Wellpappebogen-Individualcode individuell anzusteuern, wobei vorzugsweise der Stapel-Handhabungsvorrichtung mindestens eine Individualcode-Lesevorrichtung zugeordnet ist. Bei der Wellpappebogen-Stapelvorrichtung ist günstigerweise die Ausschleusung erzeugter Stapel aus der Wellpappeanlage individuell anpassbar/steuerbar.

Die Unteransprüche 2 bis 10 betreffen auch vorteilhafte Ausgestaltungen des unabhängigen Anspruchs 11.

Der mindestens eine auf den Wellpappebogen aufgedruckte Wellpappebogen-Individualcode hat mindestens eine Steuerungsinformation zum Steuern einer Vorheizvorrichtung zum Vorheizen mindestens einer Bahn zur Bildung der mindestens dreilagigen Wellpappebahn.

Es ist von Vorteil, wenn der mindestens eine auf den Wellpappebogen aufgedruckte Wellpappebogen-Individualcode mindestens eine Steuerungsinformation zum Steuern eines Leimwerks zum Auftragen von Leim auf mindestens eine Bahn zur Bildung der mindestens dreilagigen Wellpappebahn aufweist.

Der mindestens eine auf den Wellpappebogen aufgedruckte Wellpappebogen-Individualcode hat vorzugsweise mindestens eine Steuerungsinformation zum Steuern der Verbindungsvorrichtung, mindestens eine Steuerungsinformation zum Steuern einer Kurz-Querschneidevorrichtung zum Querschneiden der mindestens dreilagigen Wellpappebahn und Ausschleusen eines, vorzugsweise fehlerhaften, Wellpappestücks, mindestens eine Steuerungsinformation zum Steuern einer Längsschneide-/Rillvorrichtung zum Längsschneiden und Rillen der mindestens dreilagigen Wellpappebahn, mindestens eine Steuerungsinformation zum Steuern der Schneidevorrichtung, mindestens eine Steuerungsinformation zum Steuern mindestens einer Wellpappebogen-Ablagevorrichtung und/oder mindestens eine Steuerungsinformation zum Steuern einer Wellpappebogen-Stapelvorrichtung.

Nachfolgend werden unter Bezugnahme auf die beigefügte Zeichnung zwei bevorzugte Ausführungsformen der Erfindung beispielhaft beschrieben. Dabei zeigen:
- Figur 1: eine schematische Teil-Seitenansicht einer erfindungsgemäßen Wellpappeanlage,
- Figur 2: eine Draufsicht auf die in Figur 1 dargestellte Wellpappeanlage, und
- Figur 3: eine schematische Teil-Seitenansicht einer erfindungsgemäßen Wellpappeanlage gemäß einer zweiten Ausführungsform.

Zunächst bezugnehmend auf die Figuren 1 und 2 umfasst eine Wellpappeanlage eine Wellpappe-Herstellungslinie 1 und eine Individualcode-Aufdrucklinie 2 sowie eine Individualcodebahn-Übergabeanordnung 3, über die die Individualcode-Aufdrucklinie 2 an die Wellpappe-Herstellungslinie 1 angeschlossen ist. In der Wellpappe-Herstellungslinie 1 ist eine mehrlagige endlose Wellpappebahn 4 herstellbar, während in der Individualcode-Aufdrucklinie 2 eine endlose, mit Wellpappebogen-Individualcodes 5 versehene Individualcodebahn 6 fertigbar ist. Die Individualcode-Aufdrucklinie 2 erstreckt sich vorzugsweise parallel seitlich neben der Wellpappe-Herstellungslinie 1. Alternativ verläuft die Individualcode-Aufdrucklinie 2 beispielsweise senkrecht zu der Wellpappe-Herstellungslinie 1 oder ist in die Wellpappe-Herstellungslinie 1 integriert.

Die Wellpappe-Herstellungslinie 1 umfasst eine erste Wellpappe-Herstellvorrichtung 7 zum Herstellen einer einseitig kaschierten, endlosen, ersten Wellpappebahn 8.

Der ersten Wellpappe-Herstellvorrichtung 7 sind eine erste Deckbahn-Spleißvorrichtung 9 und eine erste Materialbahn-Spleißvorrichtung 10 vorgeordnet.

Die erste Deckbahn-Spleißvorrichtung 9 umfasst zum Abrollen einer endlichen ersten Deckbahn 11 von einer ersten Deckbahnrolle eine erste Abrolleinheit 12 und zum Abrollen einer endlichen zweiten Deckbahn von einer zweiten Deckbahnrolle eine zweite Abrolleinheit 13. Die endliche erste Deckbahn 11 und zweite Deckbahn werden zum Bereitstellen einer endlosen ersten Deckbahn 14 mittels einer nicht dargestellten Verbinde- und Schneideeinheit der Deckbahn-Spleißvorrichtung 9 miteinander verbunden.

Die erste Materialbahn-Spleißvorrichtung 10 ist entsprechend der ersten Deckbahn-Spleißvorrichtung 9 ausgebildet. Diese umfasst zum Abrollen einer endlichen ersten Materialbahn 15 von einer ersten Materialbahnrolle eine dritte Abrolleinheit 16 und zum Abrollen einer endlichen zweiten Materialbahn von einer zweiten Materialbahnrolle eine vierte Abrolleinheit 17. Die endliche erste Materialbahn 15 und zweite Materialbahn werden zum Bereitstellen einer endlosen ersten Materialbahn 18 mittels einer nicht dargestellten Verbinde- und Schneideeinheit der ersten Materialbahn-Spleißvorrichtung 10 miteinander verbunden.

Die endlose erste Deckbahn 14 wird über eine erste Heizrolle 19 und eine erste Umlenkrolle 20 der ersten Wellpappe-Herstellvorrichtung 7 zugeführt, während die endlose erste Materialbahn 18 über eine zweite Umlenkrolle 21 der ersten Wellpappe-Herstellvorrichtung 7 zugeführt wird.

Die erste Wellpappe-Herstellvorrichtung 7 umfasst zum Erzeugen einer eine Wellung aufweisenden, endlosen ersten Wellbahn aus der endlosen ersten Materialbahn 18 eine Riffelwalzenanordnung mit einer ersten Riffelwalze 22 und einer zweiten Riffelwalze 23. Die Riffelwalzen 22, 23 bilden zum Durchführen und Riffeln der endlosen ersten Materialbahn 18 einen Walzenspalt aus. Die Drehachsen der Riffelwalzen 22, 23 verlaufen parallel zueinander.

Zum Verbinden der endlosen ersten Deckbahn 14 mit der endlosen gewellten ersten Materialbahn bzw. Wellbahn 18 zu der einseitig kaschierten, endlosen ersten Wellpappebahn 8 weist die erste Wellpappe-Herstellvorrichtung 7 eine Leimauftragseinrichtung 24 auf, die vorzugsweise eine Leimdosierwalze, einen Leimbehälter und eine Leimauftragswalze umfasst. Zum Durchführen und Beleimen der endlosen ersten Wellbahn 18 bildet die Leimauftragswalze mit der ersten Riffelwalze 22 einen Spalt aus. Der sich in dem Leimbehälter befindende Leim wird über die Leimauftragswalze auf Spitzen der Wellung der endlosen ersten Wellbahn 18 aufgetragen. Die Leimdosierwalze liegt gegen die Leimauftragswalze an und dient zum Ausbilden einer gleichmäßigen Leimschicht auf der Leimauftragswalze.

Die endlose erste Deckbahn 14 wird anschließend mit der mit Leim aus dem Leimbehälter versehenen, endlosen ersten Wellbahn 18 in der ersten Wellpappe-Herstellvorrichtung 7 zum Herstellen der einseitig kaschierten, ersten Wellpappebahn 8 zusammengefügt.

Zum Anpressen der endlosen ersten Deckbahn 14 gegen die mit Leim versehene, endlose, erste Wellbahn 18, die wiederum bereichsweise an der ersten Riffelwalze 22 anliegt, hat die erste Wellpappe-Herstellvorrichtung 7 ein Anpressmodul 25. Das Anpressmodul 25 ist günstigerweise als Anpressbandmodul ausgeführt. Es ist oberhalb der ersten Riffelwalze 22 angeordnet. Das Anpressmodul 25 hat zwei Umlenkwalzen sowie ein endlosen Anpressband, das um die beiden Umlenkwalzen geführt ist. Alternativ hat das Anpressmodul 25 beispielsweise mindestens eine Anpresswalze.

Die erste Riffelwalze 22 greift in einen Raum zwischen den beiden Umlenkwalzen des Anpressmoduls 25 bereichsweise von unten ein, wodurch das Anpressband durch die erste Riffelwalze 22 umgelenkt wird. Das Anpressband drückt gegen die endlose erste Deckbahn 14, die wiederum gegen die mit Leim versehene, an der ersten Riffelwalze 22 anliegende, endlose erste Wellbahn 18 gepresst wird.

Zum Zwischenspeichern und Puffern der einseitig kaschierten, endlosen, ersten Wellpappebahn 8 wird diese über eine erste Hochtransporteinrichtung 26 einer ersten Speichervorrichtung 27 zugeführt, wo diese Schleifen ausbildet.

Ferner hat die Wellpappe-Herstellungslinie 1 hier eine zweite Wellpappe-Herstellvorrichtung (nicht dargestellt), die entsprechend der ersten Wellpappe-Herstellvorrichtung 7 ausgebildet ist. Der zweiten Wellpappe-Herstellvorrichtung sind eine zweite Deckbahn-Spleißvorrichtung (nicht dargestellt) und eine zweite Materialbahn-Spleißvorrichtung (nicht dargestellt) vorgeordnet, die entsprechend der ersten Deckbahn-Spleißvorrichtung 9 bzw. der ersten Materialbahn-Spleißvorrichtung 10, die bereits beschrieben worden sind, ausgebildet sind. Die zweite Wellpappe-Herstellvorrichtung ist im Stande, eine einseitig kaschierte, endlose, zweite Wellpappebahn 28 aus einer endlosen zweiten Deckbahn und Materialbahn zu erzeugen.

Die einseitig kaschierte, zweite Wellpappebahn 28 wird einer zweiten Speichervorrichtung 29 zugeführt, wo diese Schleifen ausbildet.

Die Wellpappe-Herstellungslinie 1 hat außerdem eine Kaschierbahn-Spleißvorrichtung 30, die zum Abrollen einer endlichen ersten Kaschierbahn 31 von einer ersten Kaschierbahnrolle eine fünfte Abrolleinheit 32 und zum Abrollen einer endlichen zweiten Kaschierbahn von einer zweiten Kaschierbahnrolle eine sechste Abrolleinheit 33 umfasst. Die endliche erste Kaschierbahn 31 und die endliche zweite Kaschierbahn werden zum Bereitstellen einer endlosen Kaschierbahn 34 mittels einer Spleißeinrichtung (nicht dargestellt) der Kaschierbahn-Spleißvorrichtung 30 miteinander verbunden.

Die Kaschierbahn-Spleißvorrichtung 30 umfasst außerdem idealerweise eine zweite Spleißeinrichtung (nicht dargestellt). Mittels der zweiten Spleißeinrichtung ist die endlose Individualcodebahn 6 an die endlose Kaschierbahn 34 spleißbar, sodass dann in angespleißtem die Individualcodebahn 6 quasi die Kaschierbahn 34 bildet. Mittels der zweiten Spleißeinrichtung ist die endlose Individualcodebahn 6 an die endliche erste Kaschierbahn 31 oder zweite Kaschierbahn spleißbar. In Bezug auf detailliertem Aufbau und genauer Funktion der Kaschierbahn-Spleißvorrichtung 30 wird auf die DE 10 2015 218 321.1 verwiesen.

Stromabwärts zu den Speichervorrichtungen 27, 29 und der Kaschierbahn-Spleißvorrichtung 30 hat die Wellpappe-Herstellungslinie 1 eine Vorheizvorrichtung 35, die drei übereinander angeordnete Vorheizwalzen 36, 37, 38 umfasst. Der Vorheizvorrichtung 35 werden die einseitig kaschierten, endlosen, beleimten Wellpappebahnen 8, 28 und die endlose Kaschierbahn 34 bzw.

Individualcodebahn 6 zugeführt, die die jeweilige Vorheizwalze 36, 37 bzw. 38 umschlingen. In Abhängigkeit des Auftrags ist der Vorheizvorrichtung 35 die mit Wellpappebogen-Individualcodes 5 bedruckte Individualcodebahn 6 oder die eigentliche Kaschierbahn 34 zuführbar, die frei von Wellpappebogen-Individualcodes 5 ist.

Stromabwärts zu der Vorheizvorrichtung 35 hat die Wellpappe-Herstellungslinie 1 ein Leimwerk 39 mit Beleimungswalzen 40, 41, die teilweise in ein jeweiliges Leimbad eingetaucht sind. An jeder Beleimungswalze 40, 41 liegt eine Leim-Dosierwalze an, um eine gleichmäßige Leimschicht auf der benachbarten Beleimungswalze 40, 41 auszubilden. Die einseitig kaschierte, erste Wellpappebahn 8 befindet sich mit ihrer Wellbahn 18 mit der Beleimungswalze 41 in Kontakt, so dass die Wellung dieser Wellbahn 18 mit Leim aus dem Leimbad versehen wird. Die einseitig kaschierte, zweite Wellpappebahn 28 befindet sich mit ihrer Wellbahn mit der Beleimungswalze 40 in Kontakt, so dass die Wellung dieser Wellbahn mit Leim aus dem zugehörigen Leimbad versehen wird. In dem Leimwerk 39 bleibt die Individualcodebahn 6 bzw. die eigentliche Kaschierbahn 34 unbeleimt.

Stromabwärts zu dem Leimwerk 39 hat die Wellpappe-Herstellungslinie 1 eine Verbindungsvorrichtung 42, die als Heiz-Andrückvorrichtung ausgebildet ist und einen horizontal verlaufenden Heiztisch 43 umfasst. Benachbart zu dem Heiztisch 43 ist ein um Führungswalzen 44 geführter, endloser Andrückgurt 45 angeordnet. Zwischen dem Andrückgurt 45 und dem Heiztisch 43 ist ein Andrückspalt ausgebildet, durch den die einseitig kaschierten Wellpappebahnen 8, 28 und die endlose Kaschierbahn 6 bzw. Individualcodebahn 34 unter Bildung der endlosen Wellpappebahn 4 geführt sind. Die Wellpappebahn 4 ist hier insgesamt fünflagig.

Stromabwärts zu der Verbindungsvorrichtung 42 weist die Wellpappe-Herstellungslinie 1 eine Kurz-Querschneidevorrichtung 46 auf, die mindestens eine Querschneidewalze 47 mit einem radial vorstehenden Messerbalken (nicht dargestellt) umfasst. Die Kurz-Querschneidevorrichtung 46 dient zum Herausschneiden von Ausschuss aus der endlosen Wellpappebahn 4.

Stromabwärts zu der Kurz-Querschneidevorrichtung 46 hat die Wellpappe-Herstellungslinie 1 eine Längsschneide-/Rillvorrichtung 48 zum Längsschneiden und Rillen der endlosen Wellpappebahn 4. Die Längsschneide-/Rillvorrichtung 48 hat zwei hintereinander angeordnete Rillstationen 49 und zwei hintereinander angeordnete Längsschneidestationen 50. Die Rillstationen 49 weisen jeweils paarweise übereinander angeordnete Rillwerkzeuge auf, zwischen welchen die Wellpappebahn 4 hindurchgeführt ist. Die Längsschneidestationen 50 haben jeweils drehantreibbare Messer, die mit der Wellpappebahn 4 zur Längsdurchtrennung derselben in Eingriff bringbar sind. In der Längsschneide-/Rillvorrichtung 48 sind aus der Wellpappebahn 4 endlose Teilbahnen 51, 52 erzeugbar, die anfangs noch nebeneinander verlaufen.

Stromabwärts zu der Längsschneide-/Rillvorrichtung 48 hat die Wellpappe-Herstellungslinie 1 eine Weiche 53, um die Teilbahnen 51, 52 der Wellpappebahn 4 in verschiedene Ebenen zu fördern.

Stromabwärts zu der Weiche 53 hat die Wellpappe-Herstellungslinie 1 eine Querschneidevorrichtung 54 mit übereinander angeordneten Querschneideeinrichtungen 55. Jede Querschneideeinrichtung 55 umfasst zwei paarweise angeordnete Messerbalkenwalzen 56 mit radial vorstehenden Messerbalken. Zum Querschneiden der Teilbahnen 51, 52 wirken die Messerbalken der Messerbalkenwalzen 56 einer Querschneideeinrichtung 55 zusammen.

Jeder Querschneideeinrichtung 55 ist eine Förderbandeinrichtung 57 nachgeordnet, um die dort erzeugten Wellpappebögen 58 aus den Teilbahnen 51, 52 weiter zu fördern.

Jeder Förderbandeinrichtung 57 ist eine Ablagevorrichtung 59 nachgeordnet, die günstigerweise höhenverstellbar ist. In den Ablagevorrichtungen 59 sind die Wellpappebögen 58 übereinander zu Stapeln 60 stapelbar.

Stromabwärts zu den Ablagevorrichtungen 59 ist eine Stapel-Handhabungsvorrichtung 61 zum Handhaben, wie Transportieren und/oder Prüfen, der Stapeln 60 angeordnet.

Die Individualcode-Aufdrucklinie 2 umfasst eine Individualcodebahn-Spleißvorrichtung 62, die entsprechend der ersten Deckbahn-Spleißvorrichtung 9 bzw. der ersten Materialbahn-Spleißvorrichtung 10 ausgebildet ist. Die Individualcodebahn-Spleißvorrichtung 62 hat so zum Abrollen einer endlichen ersten Individualcodebahn von einer ersten Individualcodebahnrolle eine erste Abrolleinheit und zum Abrollen einer endlichen zweiten Individualcodebahn von einer zweiten Individualcodebahnrolle eine zweite Abrolleinheit. Die endliche erste und zweite Individualcodebahn werden zum Bereitstellen der endlosen Individualcodebahn 6 mittels einer nicht dargestellten Verbinde- und Schneideeinheit der Individualcodebahn-Spleißvorrichtung 62 miteinander verbunden.

Stromabwärts zu der Individualcodebahn-Spleißvorrichtung 62 hat die Individualcode-Aufdrucklinie 2 eine der endlosen Individualcodebahn 6 zugeordnete Vorbeschichtungs-Auftragsvorrichtung 63, die auf eine Außenseite der Individualcodebahn 6 eine flächige Vorbeschichtung (nicht dargestellt) aufbringt. Die flächige Vorbeschichtung bedeckt insbesondere im Wesentlichen vollflächig die endlose Individualcodebahn 6 auf ihrer Außenseite, die bei der fertigen Wellpappebahn 4 auch eine Außenseite bildet.

Stromabwärts zu der Vorbeschichtungs-Auftragsvorrichtung 63 hat die Individualcodebahn-Aufdrucklinie 2 eine der endlosen Individualcodebahn 6 zugeordnete Vorbeschichtungs-Trocknungsvorrichtung 64, die die außenseitig mit der Vorbeschichtung versehene, endlose Individualcodebahn 6 bzw. die Vorbeschichtung trocknet.

Stromabwärts zu der Vorbeschichtungs-Trocknungsvorrichtung 64 hat die Individualcodebahn-Aufdrucklinie 2 ein der endlosen Individualcodebahn 6 zugeordnetes Zugwerk 65, das die endlose Individualcodebahn 6 fördert bzw. von der Individualcodebahn-Spleißvorrichtung 62 wegzieht.

Stromabwärts zu dem Zugwerk 65 hat die Individualcodebahn-Aufdrucklinie 2 eine der endlosen Individualcodebahn 6 zugeordnete Corona-Vorbehandlungsvorrichtung 66. Durch die Corona-Vorbehandlungsvorrichtung 66 wird die Außenseite der endlosen Individualcodebahn 6 einer elektrischen Coronaentladung ausgesetzt, was zu einer Oxidation deren Oberfläche führt.

Stromabwärts zu der Corona-Vorbehandlungsvorrichtung 66 hat die Individualcodebahn-Aufdrucklinie 2 eine der endlosen Individualcodebahn 6 zugeordnete Reinigungsvorrichtung 67, die die endlose Individualcodebahn 6 zumindest außenseitig reinigt.

Stromabwärts zu der Reinigungsvorrichtung 67 hat die Individualcodebahn-Aufdrucklinie 2 eine der endlosen Individualcodebahn 6 zugeordnete Individualcode-Digitialdruckvorrichtung 68, die außenseitig auf die endlose Individualcodebahn 6 bzw. auf die getrocknete Vorbeschichtung die Wellpappebogen-Individualcodes 5 aufdruckt. Die Digitaldruckvorrichtung 68 bedruckt die Individualcodebahn 6 derart, dass jeder Wellpappebogen 58 mindestens einen Wellpappebogen-Individualcode 5 außenseitig hat. Sie ist günstigerweise auch im Stande, zusätzlich zu den Wellpappebogen-Individualcodes 5 andere Aufdrucke, wie Farben, Bilder, Hinweise oder dergleichen, auf die Individualcodebahn 6 aufzudrucken.

Stromabwärts zu der Digitaldruckvorrichtung 68 hat die Individualcodebahn-Aufdrucklinie 2 eine der endlosen Individualcodebahn 6 zugeordnete Individualcode-Trocknungsvorrichtung 69, die die bedruckte endlose Individualcodebahn 6 bzw. deren Wellpappebogen-Individualcodes 5 trocknet.

Stromabwärts zu der Individualcode-Trocknungsvorrichtung 69 hat die Individualcodebahn-Aufdrucklinie 2 ein der endlosen Individualcodebahn 6 zugeordnetes Lackwerk 70 zum vollflächigen Auftragen mindestens einer transparenten Überlackschicht (nicht dargestellt) außenseitig auf die endlose Individualcodebahn 6. Die mindestens eine Überlackschicht schützt die Wellpappebogen-Individualcodes 5 vor Beschädigung.

Stromabwärts zu dem Lackwerk 70 hat die Individualcodebahn-Aufdrucklinie 2 eine der endlosen Individualcodebahn 6 zugeordnete Lack-Trocknungsvorrichtung 71, die die lackierte endlose Individualcodebahn 6 bzw. deren mindestens eine Überlackschicht trocknet.

Stromabwärts zu der Lack-Trocknungsvorrichtung 71 hat die Individualcode-Aufdrucklinie 2 eine der endlosen Individualcodebahn 6 zugeordnete Rückbefeuchtungsvorrichtung 72, die die endlose Individualcodebahn 6 zumindest außenseitig bzw. auf der mit der einseitig kaschierten Wellpappebahn 8, 28 zu verbindenden Seite befeuchtet.

Die Individualcodebahn-Aufdrucklinie 2 weist außerdem eine Individualcodebahn-Speichervorrichtung 73 zum Speichern der, insbesondere bedruckten, Individualcodebahn 6 auf. Stromabwärts zu der Individualcodebahn-Speichervorrichtung 73 ist die Individualcodebahn-Übergabeanordnung 3 angeordnet, die eine erste Umlenkstange 74 und eine zweite Umlenkstange 75 umfasst.

Bei der ersten Umlenkstange 74 wird die Individualcodebahn 6 um 90° umgelenkt und umgewendet. Durch die zweite Umlenkstange 75, die sich innerhalb der Wellpappe-Herstellungslinie 1 befindet, wird die Individualcodebahn 6 um 90° in Förderrichtung 76 der Wellpappe-Herstellungslinie 1 umgelenkt und gewendet.

In der Wellpappe-Herstellungslinie 1 ist eine erste Individualcode-Lesevorrichtung 77 angeordnet. Die erste Individualcode-Lesevorrichtung 77 ist stromaufwärts zu der Vorheizvorrichtung 35 und stromabwärts zu den Speichervorrichtungen 27, 29 angeordnet. Die erste Individualcode-Lesevorrichtung 77 ist zwischen der Individualcodebahn-Übergabeanordung 3 und der Vorheizvorrichtung 35 angeordnet. Sie ist der endlosen Kaschierbahn 34 bzw. der Individualcodebahn 6 außenseitig zugeordnet. Die erste Individualcode-Lesevorrichtung 77 dient der Erfassung der Wellpappebogen-Individualcodes 5. Basierend auf den dort erfassten Wellpappebogen-Individualcodes 5 erfolgt eine Steuerung stromabwärts angeordneter Bearbeitungsvorrichtungen.

In der Wellpappe-Herstellungslinie 1 ist eine zweite Individualcode-Lesevorrichtung 78 stromabwärts zu der Verbindungsvorrichtung 42 angeordnet. Die zweite Individualcode-Lesevorrichtung 78 ist stromaufwärts zu der Querschneidevorrichtung 54, bevorzugter stromaufwärts zu der Längsschneide-/Rillvorrichtung 48, bevorzugter stromaufwärts zu der Kurz-Querschneidevorrichtung 46, angeordnet. Die zweite Individualcode-Lesevorrichtung 78 ist der Individualcodebahn 6 bzw. der Kaschierbahn 34 außenseitig zugeordnet. Die zweite Individualcode-Lesevorrichtung 78 erfasst fehlerhafte Wellpappebögen 58 beziehungsweise Ausschussbögen.

Die Wellpappeanlage hat außerdem eine dritte Individualcode-Lesevorrichtung 79, die der Stapel-Handhabungsvorrichtung 61 nachgeordnet ist. Die dritte Individualcode-Lesevorrichtung 79 erfasst die fertigen Wellpappebögen 58 nach der Stapel-Handhabungsvorrichtung 61.

Jede Individualcode-Lesevorrichtung 77, 78, 79 steht über eine erste, zweite bzw. dritte Informationsleitung 80, 82 bzw. 103 mit einer übergeordneten elektronischen Steuervorrichtung 83 in Informationsverbindung, sodass die Nutzinformation/en des von der jeweiligen Individualcode-Lesevorrichtung 77, 78 bzw. 79 gelesenen Wellpappebogen-Individualcodes 5 an die Steuervorrichtung 83 übermittelbar ist/sind.

Jeder Individualcode-Lesevorrichtung 77, 78, 79 ist günstigerweise eine Auswerteeinheit (nicht dargestellt) zugeordnet. Diese kann Bestandteil der Individualcode-Lesevorrichtung 77, 78 bzw. 79 sein. Alternativ ist diese Auswerteeinheit der jeweiligen Individualcode-Lesevorrichtung 77, 78 bzw. 79 nachgeordnet. Alternativ enthält die Steuervorrichtung 83 mindestens eine entsprechende Auswerteeinheit.

Die Vorheizvorrichtung 35 steht über eine vierte Informationsleitung 84 mit der Steuervorrichtung 83 in Informationsverbindung.

Das Leimwerk 39 steht über eine fünfte Informationsleitung 85 mit der Steuervorrichtung 83 in Informationsverbindung.

Die Verbindungsvorrichtung 42 steht über eine sechste Informationsleitung 86 mit der Steuervorrichtung 83 in Informationsverbindung.

Die Kurz-Querschneidevorrichtung 46 steht über eine siebte Informationsleitung 87 mit der Steuervorrichtung 83 in Informationsverbindung.

Die Längsschneide-/Rillvorrichtung 48 steht über eine achte Informationsleitung 88 mit der Steuervorrichtung 83 in Informationsverbindung.

Die Querschneidevorrichtung 54 steht über eine neunte Informationsleitung 89 mit der Steuervorrichtung 83 in Informationsverbindung.

Die Ablagevorrichtungen 59 stehen über eine zehnte Informationsleitung 90 mit der Steuervorrichtung 83 in Informationsverbindung.

Die Stapel-Handhabungsvorrichtung 61 steht über eine elfte Informationsleitung 91 mit der Steuervorrichtung 83 in Informationsverbindung.

Anstelle drahtgebundener Informationsleitungen 80 bis 82, 84 bis 91, 103 sind drahtlose Verbindungen möglich.

Nachfolgend wird die Erfassung der Wellpappebogen-Individualcodes 5 und die damit verbundene Bearbeitung in der Wellpappeanlage beschrieben.

Die erste Individualdruckcode-Lesevorrichtung 77 liest die Wellpappebogen-Individualcodes 5 auf der dort vorbeigeführten Individualcodebahn 6. Die gelesenen Wellpappebogen-Individualcodes 5 werden in der zugehörigen Auswerteeinheit ausgewertet und die daraus gewonnenen Nutzinformation/en der Steuervorrichtung 83 über die erste Informationsleitung 80 zugeführt.

Entsprechend dieser Nutzinformation/en steuert die Steuervorrichtung 83 über die vierte Informationsleitung 84 die Vorheizvorrichtung 35, über die fünfte Informationsleitung 85 das Leimwerk 39 und/oder über die sechste Informationsleitung 86 die Verbindungsvorrichtung 42 individuell an. Die Vorheizvorrichtung 35, das Leimwerk 39 und/oder die Verbindungsvorrichtung 42 wird entsprechend der gelesenen Nutzinformation/en verstellt bzw. betätigt, sofern erforderlich.

Die zweite Individualdruckcode-Lesevorrichtung 78 liest die Wellpappebogen-Individualcodes 5 auf der dort vorbeigeführten Individualcodebahn 6. Die gelesenen Wellpappebogen-Individualcodes 5 werden in der zugehörigen Auswerteeinheit ausgewertet und die daraus gewonnenen Nutzinformation/en der Steuervorrichtung 83 über die zweite Informationsleitung 82 zugeführt.

Entsprechend dieser Nutzinformation/en steuert die Steuervorrichtung 83 über die siebte Informationsleitung 87 die Kurz-Querschneidevorrichtung 46, über die achte Informationsleitung 88 die Längsschneide-/Rillvorrichtung 48, über die neunte Informationsleitung 89 die Querschneidevorrichtung 54 bzw. die entsprechende/n Querschneideeinrichtung/en 55, über die zehnte Informationsleitung 90 die jeweilige/n Ablagevorrichtung/en 59 und/oder über die elfte Informationsleitung 91 die Stapel-Handhabungsvorrichtung 61 entsprechend individuell an. Die Kurz-Querschneidevorrichtung 46, die Längsschneide-/Rillvorrichtung 48, die Querschneidevorrichtung 54 bzw. die entsprechende/n Querschneideeinrichtung/en 55, die jeweilige/n Ablagevorrichtung/en 59 und/oder die Stapel-Handhabungsvorrichtung 61 wird entsprechend der gelesenen Nutzinformation/en verstellt bzw. betätigt, sofern erforderlich.

Die dritte Individualdruckcode-Lesevorrichtung 79 liest die Wellpappebogen-Individualcodes 5 auf den vorbeigeförderten Wellpappebögen 58. Die gelesenen Wellpappebogen-Individualcodes 5 werden in der zugehörigen Auswerteeinheit ausgewertet und die daraus gewonnenen Nutzinformation/en der Steuervorrichtung 83 über die dritte Informationsleitung 103 zugeführt. Insbesondere ist so die Position der Wellpappebögen 58 nachverfolgbar. Diese Nutzinformation/en wird/werden vorzugsweise auch mindestens einer nachgeordneten Verarbeitungs-/Bearbeitungsstation beziehungsweise deren Steuerung/en 106 zugeführt.

Im Extremfall wird für jeden Wellpappebogen 58 mindestens eine Bearbeitungsvorrichtung 35, 39, 42, 46, 48, 54, 59, 61 individuell verstellt. Oft werden aber nur einzelne Bearbeitungsvorrichtungen 35, 39, 42, 46, 48, 54, 59, 61 oder Gruppen verstellt.

Nachfolgend wird unter Bezugnahme auf Figur 3 eine zweite Ausführungsform beschrieben, wobei auf die vorherige Beschreibung explizit verwiesen wird. Konstruktiv identische Teile erhalten sämtliche Bezugszeichen wie bei der vorherigen Ausführungsform.

Im Gegensatz zu der vorherigen Ausführungsform steht die zweite Individualdruckcode-Lesevorrichtung 78 über die zweite Informationsleitung 82 mit einer Kurz-Querschneidevorrichtungs-Steuervorrichtung 92 in Informationsverbindung, die wiederum über eine zwölfte Informationsleitung 93 mit der Kurz-Querschneidevorrichtung 46 in Informationsverbindung steht.

Zwischen der Kurz-Querschneidevorrichtung 46 und der Längsschneide-/Rillvorrichtung 48 ist eine vierte Individualcode-Lesevorrichtung 94 angeordnet, die der Kaschierbahn 34 bzw. Individualcodebahn 6 zugeordnet ist. Die vierte Individualcode-Lesevorrichtung 94 steht über eine dreizehnte Informationsleitung 95 mit einer Längsschneide-/Rillvorrichtungs-Steuerung 96 in Informationsverbindung, die wiederum über eine vierzehnte Informationsleitung 97 mit der Längsschneide-/Rillvorrichtung 48 in Informationsverbindung steht.

Eine fünfte Individualdruckcode-Lesevorrichtung 98 ist zwischen der Längsschneide-/Rillvorrichtung 48 und der Querschneidevorrichtung 54 angeordnet. Sie ist jeweils der Kaschierbahn 34 bzw. Individualcodebahn 6 zugeordnet. Die fünfte Individualdruckcode-Lesevorrichtung 98 steht über eine fünfzehnte Informationsleitung 99 mit einer Querschneidevorrichtungs-Steuervorrichtung 100 in Informationsverbindung, die wiederum über eine sechzehnte Informationsleitung 101 mit der Querschneidevorrichtung 54 in Informationsverbindung steht.

Der Stapel-Handhabungsvorrichtung 61 ist eine sechste Individualcode-Lesevorrichtung 102 zugeordnet, die über eine siebzehnte Informationsleitung 104 mit einer Stapel-Handhabungsvorrichtungs-Steuerung 105 in Informationsverbindung steht und der jeweiligen Kaschierbahn 34 bzw. Individualcodebahn 6 zugeordnet ist.

Die Verbindungen durch die Informationsleitungen 80, 82, 85, 86, 93 95, 97, 101, 104 können auch drahtlos realisiert sein.

Entsprechend des von der vierten Individualdruckcode-Lesevorrichtung 94 gelesenen Wellpappebogen-Individualcodes 5 steuert die Längsschneide-/Rillvorrichtungs-Steuerung 96 über die Informationsleitung 97 die Längsschneide-/Rillvorrichtung 48 individuell an und verstellt diese, sofern erforderlich.

Entsprechend des von der fünften Individualdruckcode-Lesevorrichtung 98 gelesenen Wellpappebogen-Individualcodes 5 steuert die Querschneidevorrichtungs-Steuervorrichtung 100 die Querschneidevorrichtung 54 bzw. die Querschneideeinrichtung/en 55 über die Informationsleitung 101 individuell an und verstellt diese, sofern erforderlich. Die Querschneidevorrichtungs-Steuervorrichtung 100 ist außerdem imstande zu steuern, über welche Ebene beziehungsweise Querschneideeinrichtung/en 55 der Wellpappebogen 58 geleitet wird. Jeder Wellpappebogen 58 ist so einem definierten beziehungsweise bestimmten Stapel 60 zuführbar.

Die sechste Individualdruckcode-Lesevorrichtung 102 liest dort die Wellpappebogen-Individualcodes 5. Die Stapel-Handhabungsvorrichtungs-Steuerung 105 erhält über die siebzehnte Informationsleitung 104 entsprechende Nutzinformationen. So ist feststellbar, wo sich der entsprechende Wellpappebogen 58 befindet. Diese Nutzinformationen sind auch mindestens einer nachgeordneten Bearbeitungs-/Verarbeitungsstation beziehungsweise deren Steuerung/en 106 zuführbar.

Gemäß einer alternativen Ausführungsform hat die Wellpappeanlage bzw. die Wellpappe-Herstellungslinie mindestens eine Bevorratungseinrichtung zum Bevorraten und Abgeben mindestens einer bereits mit Wellpappebogen-Individualcodes 5 versehenen Bahn zur Verwendung als Kaschierbahn und/oder Deckbahn der mindestens dreilagigen Wellpappe-Bahn 4. Die mindestens eine Bevorratungseinrichtung ist beispielsweise als Spleißvorrichtung ausgebildet.

## Patentansprüche

1. Wellpappeanlage, umfassend
a) mindestens eine Wellpappe-Herstellvorrichtung (7) zum Herstellen mindestens einer einseitig kaschierten Wellpappebahn (8, 28) mit einer jeweiligen Wellbahn (18) und Deckbahn (14),
b) eine der mindestens einen Wellpappe-Herstellvorrichtung (7) nachgeordnete Verbindungsvorrichtung (42) zum Verbinden der mindestens einen einseitig kaschierten Wellpappebahn (8, 28) und einer Kaschierbahn (6, 34) unter Bildung einer mindestens dreilagigen Wellpappebahn (4) miteinander,
c) mindestens eine Schneidevorrichtung (54) zum Erzeugen von Wellpappebögen (58) aus der mindestens dreilagigen Wellpappebahn (4),
d) mindestens eine Individualcode-Lesevorrichtung (77, 78, 79; 94, 98, 102) zum Lesen von Wellpappebogen-Individualcodes (5) auf mindestens einer der Bahnen (6, 14, 18, 28, 34) der mindestens dreilagigen Wellpappebahn (4) und/oder auf mindestens einer der Bahnen (6, 8, 14, 18, 28, 34) zur Bildung der mindestens dreilagigen Wellpappebahn (4) und/oder auf den Wellpappebögen (58), und
e) mindestens eine mit der mindestens einen Individualcode-Lesevorrichtung (77, 78, 79; 94, 98, 102) in Informationsverbindung stehende Wellpappeanlagen-Steuervorrichtung (83; 92, 96, 100),
**dadurch gekennzeichnet, dass**
f) die mindestens eine Wellpappeanlagen-Steuervorrichtung (83) im Stande ist, eine Vorheizvorrichtung (35) zum Vorheizen mindestens einer Bahn (6, 14, 18, 28, 34) zur Bildung der mindestens dreilagigen Wellpappebahn (4) entsprechend dem mindestens einen gelesenen zugehörigen Wellpappebogen-Individualcode (5) individuell anzusteuern.

2. Wellpappeanlage nach Anspruch 1, **gekennzeichnet durch** mindestens eine, der mindestens einen Schneidevorrichtung (54) vorgeordnete Individualcode-Druckvorrichtung (68) zum Bedrucken mindestens einer der Bahnen (6, 8, 14, 18, 28, 34) der mindestens dreilagigen Wellpappebahn (4) und/oder mindestens einer der Bahnen (6, 8, 14, 18, 28, 34) zur Bildung der mindestens dreilagigen Wellpappebahn mit Wellpappebogen-Individualcodes (5), wobei vorzugsweise die mindestens eine Individualcode-Druckvorrichtung (68) vorzugsweise in einer Individualcode-Aufdrucklinie angeordnet ist.

3. Wellpappeanlage nach Anspruch 1 oder 2, **gekennzeichnet durch** mindestens eine Bevorratungseinrichtung zum Bevorraten mindestens einer bereits mit Wellpappebogen-Individualcodes (5) versehenen Bahn (6, 34) als Bestandteil der mindestens dreilagigen Wellpappebahn (4), wobei vorzugsweise das Versehen der mindestens einen Bahn (6, 34) mit Wellpappebogen-Individualcodes (5) außerhalb einer Wellpappe-Herstellungslinie oder der Wellpappeanlage erfolgt.

4. Wellpappeanlage nach einem der vorherigen Ansprüche, **dadurch gekennzeichnet, dass** die mindestens eine Individualcode-Lesevorrichtung (77, 78, 79; 94, 98, 102) im Stande ist, Wellpappebogen-Individualcodes (5) zu lesen, die sich, insbesondere hinsichtlich ihrer enthaltenen Nutzinformationen, voneinander unterscheiden.

5. Wellpappeanlage nach einem der vorherigen Ansprüche, **dadurch gekennzeichnet, dass** die mindestens eine Wellpappeanlagen-Steuervorrichtung (83; 92, 96, 100) im Stande ist, die Wellpappebogen-Individualcodes (5) zu verfolgen.

6. Wellpappeanlage nach einem der vorherigen Ansprüche, **dadurch gekennzeichnet, dass** der Vorheizvorrichtung (35) mindestens eine, insbesondere stromaufwärtige, Individualcode-Lesevorrichtung (77) zugeordnet ist.

7. Wellpappeanlage nach einem der vorherigen Ansprüche, **dadurch gekennzeichnet, dass** die mindestens eine Wellpappenlagen-Steuervorrichtung (83) im Stande ist, die Verbindungsvorrichtung (42) entsprechend dem mindestens einen gelesenen zugehörigen Wellpappebogen-Individualcode (5) individuell anzusteuern, wobei vorzugsweise der Verbindungsvorrichtung (42) mindestens eine, insbesondere stromaufwärtige, Individualcode-Lesevorrichtung (77) vorgeordnet ist.

8. Wellpappeanlage nach einem der vorherigen Ansprüche, **dadurch gekennzeichnet, dass** die mindestens eine Wellpappeanlagen-Steuervorrichtung (83; 100) im Stande ist, die Schneidevorrichtung (54) entsprechend dem mindestens einen gelesenen zugehörigen Wellpappebogen-Individualcode (5) individuell anzusteuern, insbesondere um einen fehlerhaften Wellpappebogen (58) auszuschleusen, wobei vorzugsweise der Schneidevorrichtung (54) mindestens eine, insbesondere stromaufwärtige, Individualcode-Lesevorrichtung (77, 78; 94, 98) zugeordnet ist.

9. Wellpappeanlage nach einem der vorherigen Ansprüche, **dadurch gekennzeichnet, dass** die mindestens eine Wellpappeanlagen-Steuervorrichtung (83; 96) im Stande ist, eine Längsschneide-/Rillvorrichtung (48) zum Längsschneiden und Rillen der mindestens dreilagigen Wellpappebahn (4) entsprechend dem mindestens einen gelesenen zugehörigen Wellpappebogen-Individualcode (5) individuell anzusteuern, wobei vorzugsweise der Längsschneide-/Rillvorrichtung (48) mindestens eine, insbesondere stromaufwärtige, Individualcode-Lesevorrichtung (77, 78; 94) zugeordnet ist.

10. Wellpappeanlage nach einem der vorherigen Ansprüche, **dadurch gekennzeichnet, dass** mehrere der Bearbeitungsvorrichtungen (35, 39, 42, 46, 48, 54, 59, 61) vorhanden sind, wobei mindestens zwei von diesen miteinander in Informationsverbindung stehen und miteinander kommunizieren.

11. Verfahren zum Herstellen von Wellpappe, umfassend die Schritte:
- Herstellen mindestens einer einseitig kaschierten Wellpappebahn (8, 28) mit einer jeweiligen Wellbahn (18) und Deckbahn (14) mittels mindestens einer Wellpappe-Herstellvorrichtung (7),
- Verbinden der mindestens einen einseitig kaschierten Wellpappebahn (8, 28) und einer Kaschierbahn (6, 34) unter Bildung einer mindestens dreilagigen Wellpappebahn (4) miteinander mittels einer der mindestens einen Wellpappe-Herstellvorrichtung (7) nachgeordneten Verbindungsvorrichtung (42),
- Erzeugen von Wellpappebögen (58) aus der mindestens dreilagigen Wellpappebahn (4) mittels mindestens einer Schneidevorrichtung (54),
- Lesen von Wellpappebogen-Individualcodes (5) auf mindestens einer der Bahnen (6, 14, 18, 28, 34) der mindestens dreilagigen Wellpappebahn (4) und/oder auf mindestens einer der Bahnen (6, 8, 14, 18, 28, 34) zur Bildung der mindestens dreilagigen Wellpappebahn (4) und/oder auf den Wellpappebögen (58) mittels mindestens einer Individualcode-Lesevorrichtung (77, 78, 79; 94, 98, 102), wobei mit der mindestens einen Individualcode-Lesevorrichtung (77, 78, 79; 94, 98, 102) mindestens eine Wellpappeanlagen-Steuervorrichtung (83; 92, 96, 100) in Informationsverbindung steht, und
- individuelles Ansteuern einer Vorheizvorrichtung (35) zum Vorheizen mindestens einer Bahn (6, 14, 18, 28, 34) zur Bildung der mindestens dreilagigen Wellpappebahn (4) entsprechend dem mindestens einen gelesenen zugehörigen Wellpappebogen-Individualcode (5) mittels der mindestens einen Wellpappeanlagen-Steuervorrichtung (83).

## Claims

1. Corrugated cardboard plant comprising
a) at least one corrugated cardboard production device (7) for producing at least one corrugated cardboard web (8, 28) laminated on one side, having a respective corrugated web (18) and top web (14),
b) a connection device (42), disposed downstream of the at least one corrugated cardboard production device (7), for connecting the at least one corrugated cardboard web (8, 28) laminated on one side and a lamination web (6, 34) to one another, while forming an at least three-ply corrugated cardboard web (4),
c) at least one cutting device (54) for generating corrugated cardboard sheets (58) from the at least three-ply corrugated cardboard web (4),
d) at least one individual code reading device (77, 78, 79; 94, 98, 102) for reading corrugated cardboard sheet individual codes (5) on at least one of the webs (6, 14, 18, 28, 34) of the at least three-ply corrugated cardboard web (4) and/or on at least one of the webs (6, 8, 14, 18, 28, 34) for forming the at least three-ply corrugated cardboard web (4) and/or on the corrugated cardboard sheets (58), and
e) at least one corrugated cardboard plant control device (83; 92, 96, 100) which in terms of information is connected to the at least one individual code reading device (77, 78, 79; 94, 98, 102),
**characterized in that**
f) the at least one corrugated cardboard plant control device (83) is capable of individually actuating a pre-heating device (35) for pre-heating at least one web (6, 14, 18, 28, 34) for forming the at least three-ply corrugated cardboard web (4) in a manner corresponding to the at least one read associated corrugated cardboard sheet individual code (5).

2. Corrugated cardboard plant according to claim 1, **characterized by** at least one individual code printing device (68), disposed upstream of the at least one cutting device (54), for printing at least one of the webs (6, 8, 14, 18, 28, 34) of the at least three-ply corrugated cardboard web (4) and/or at least one of the webs (6, 8, 14, 18, 28, 34) for forming the at least three-ply corrugated cardboard web having corrugated cardboard sheet individual codes (5), wherein preferably the at least one individual code printing device (68) is preferably disposed in an individual code imprinting line.

3. Corrugated cardboard plant according to claim 1 or 2, **characterized by** at least one stocking installation for stocking at least one web (6, 34) already provided with corrugated cardboard sheet individual codes (5), as a component part of the at least three-ply corrugated cardboard web (4), wherein providing the at least one web (6, 34) with corrugated cardboard sheet individual codes (5) is preferably performed outside a corrugated cardboard production line or the corrugated cardboard plant.

4. Corrugated cardboard plant according to any one of the preceding claims, **characterized in that** the at least one individual code reading device (77, 78, 79; 94, 98, 102) is capable of reading corrugated cardboard sheet individual codes (5) which differ from one another, in particular in terms of the useful information thereof included.

5. Corrugated cardboard plant according to any one of the preceding claims, **characterized in that** said at least one corrugated cardboard plant control device (83; 92, 96, 100) is capable of tracking the corrugated cardboard sheet individual codes (5).

6. Corrugated cardboard plant according to any one of the preceding claims, **characterized in that** the pre-heating device (35) is assigned at least one, in particular upstream, individual code reading device (77).

7. Corrugated cardboard plant according to any one of the preceding claims, **characterized in that** the at least one corrugated cardboard plant control device (83) is capable of individually actuating the connection device (42) in a manner corresponding to the at least one read associated corrugated cardboard sheet individual code (5), wherein at least one, in particular upstream, individual code reading device (77) is preferably arranged upstream of the connection device (42).

8. Corrugated cardboard plant according to any one of the preceding claims, **characterized in that** the at least one corrugated cardboard plant control device (83; 100) is capable of individually actuating the cutting device (54) in a manner corresponding to the at least one read associated corrugated cardboard sheet individual code (5), in particular so as to divert a defective corrugated cardboard sheet (58), wherein the cutting device (54) is preferably assigned at least one, in particular upstream, individual code reading device (77, 78; 94, 98).

9. Corrugated cardboard plant according to any one of the preceding claims, **characterized in that** said at least one corrugated cardboard plant control device (83; 96) is capable of individually actuating a longitudinal cutting/grooving device (48) for longitudinally cutting and grooving the at least three-ply corrugated cardboard web (4) in a manner corresponding to the at least one read associated corrugated cardboard sheet individual code (5), wherein the longitudinal cutting/grooving device (48) is preferably assigned at least one, in particular upstream, individual code reading device (77, 78; 94).

10. Corrugated cardboard plant according to any one of the preceding claims, **characterized in that** a plurality of the processing devices (35, 39, 42, 46, 48, 54, 59, 61) are present, wherein at least two of the latter are connected to one another in terms of information and communicate with one other.

11. Method for producing corrugated cardboard comprising the steps of:
- producing at least one corrugated cardboard web (8, 28) laminated on one side, having a respective corrugated web (18) and top web (14) by means of at least one corrugated cardboard production device (7),
- connecting the at least one corrugated cardboard web (8, 28) laminated on one side and a lamination web (6, 34) to one another, while forming an at least three-ply corrugated cardboard web (4), by means of a connection device (42) disposed downstream of the at least one corrugated cardboard production device (7),
- generating corrugated cardboard sheets (58) from the at least three-ply corrugated cardboard web (4) by means of at least one cutting device (54),
- reading corrugated cardboard sheet individual codes (5) on at least one of the webs (6, 14, 18, 28, 34) of the at least three-ply corrugated cardboard web (4) and/or on at least one of the webs (6, 8, 14, 18, 28, 34) for forming the at least three-ply corrugated cardboard web (4) and/or on the corrugated cardboard sheets (58) by means of at least one individual code reading device (77, 78, 79; 94, 98, 102); 94, 98, 102), at least one corrugated cardboard plant control device (83; 92, 96, 100) being connected to the at least one individual code reading device (77, 78, 79; 94, 98, 102) in terms of information, and
- individually actuating a pre-heating device (35) for pre-heating at least one web (6, 14, 18, 28, 34), to form the at least three-ply corrugated cardboard web (4) in a manner corresponding to the at least one read associated corrugated cardboard sheet individual code (5) by means of the at least one corrugated cardboard plant control device (83).

## Revendications

1. Installation à onduler comprenant
a) au moins un dispositif de fabrication de carton ondulé (7) pour produire au moins une bande de carton ondulé (8, 28) laminée sur une face ayant une bande ondulée (18) et une bande de couverture (14) respectivement,
b) un dispositif de liaison (42) disposé en aval de l'au moins un dispositif de fabrication de carton ondulé (7) pour relier l'au moins une bande de carton ondulé (8, 28) laminée sur une face et une bande de laminage (6, 34) l'une à l'autre, en formant une bande de carton ondulé (4) à au moins trois plis,
c) au moins un dispositif de coupe (54) pour générer des feuilles de carton ondulé (58) à partir de la bande de carton ondulé à au moins trois plis (4),
d) au moins un dispositif de lecture de codes individuels (77, 78, 79 ; 94, 98, 102) pour lire des codes individuels de feuilles de carton ondulé (5) sur au moins une des bandes (6, 14, 18, 28, 34) de la bande de carton ondulé à au moins trois plis (4) et/ou sur au moins une des bandes (6, 8, 14, 18, 28, 34) pour former la bande de carton ondulé à au moins trois plis (4) et/ou sur les feuilles de carton ondulé (58), et
e) au moins un dispositif de commande de l'installation à onduler (83 ; 92, 96, 100) en communication d'information avec l'au moins un dispositif de lecture de codes individuels (77, 78, 79 ; 94, 98, 102),
**caractérisée en ce que**
f) l'au moins un dispositif de commande de l'installation à onduler (83) est capable de commander individuellement un dispositif de préchauffage (35) pour préchauffer au moins une bande (6, 14, 18, 28, 34) pour former la bande de carton ondulé à au moins trois plis (4) selon l'au moins un code individuel de feuille de carton ondulé (5)associé lu.

2. Installation à onduler selon la revendication 1, **caractérisée par** au moins un dispositif d'impression de codes individuels (68) disposé en amont de l'au moins un dispositif de coupe (54) pour imprimer au moins l'une des bandes (6, 8, 14, 18, 28, 34) de la bande de carton ondulé à au moins trois plis (4) et/ou au moins l'une des bandes (6, 8, 14, 18, 28, 34) pour former la bande de carton ondulé à au moins trois plis avec des codes individuels de feuilles de carton ondulé (5), dans laquelle, de préférence, l'au moins un dispositif d'impression de codes individuels (68) est de préférence disposé dans une ligne d'impression de codes individuels.

3. Installation à onduler selon la revendication 1 ou 2, **caractérisée par** au moins un dispositif de stockage pour stocker au moins une bande (6, 34) déjà pourvue de codes individuels de feuilles de carton ondulé (5) en tant que composant de la bande de carton ondulé à au moins trois plis (4), dans laquelle la fourniture de l'au moins une bande (6, 34) avec des codes individuels de feuilles de carton ondulé (5) a lieu de préférence à l'extérieur d'une ligne de fabrication de carton ondulé ou de l'installation à onduler.

4. Installation à onduler selon l'une quelconque des revendications précédentes, **caractérisée en ce que** l'au moins un dispositif de lecture de codes individuels (77, 78, 79 ; 94, 98, 102) est capable de lire des codes individuels de feuilles de carton ondulé (5) qui diffèrent les uns des autres, en particulier en ce qui concerne les informations utiles qu'ils contiennent.

5. Installation à onduler selon l'une quelconque des revendications précédentes, **caractérisée en ce que** ledit au moins un dispositif de commande de l'installation à onduler (83 ; 92, 96, 100) est capable de suivre lesdits codes individuels de feuilles de carton ondulé (5).

6. Installation à onduler selon l'une quelconque des revendications précédentes, **caractérisée en ce qu'**au moins un dispositif de lecture de codes individuels (77), en particulier en amont, est associé au dispositif de préchauffage (35).

7. Installation à onduler selon l'une quelconque des revendications précédentes, **caractérisée en ce que** l'au moins un dispositif de commande de l'installation à onduler (83) est capable de commander individuellement le dispositif de liaison (42) en fonction de l'au moins un code individuel de feuille de carton ondulé (5) associé lu, dans laquelle de préférence au moins un dispositif de lecture de codes individuels (77), en particulier en amont, est disposé devant le dispositif de liaison (42).

8. Installation à onduler selon l'une quelconque des revendications précédentes, **caractérisée en ce que** l'au moins un dispositif de commande de l'installation à onduler (83 ; 100) est capable de commander individuellement le dispositif de coupe (54) en fonction de l'au moins un code individuel de feuille de carton ondulé (5) associé lu, en particulier pour éjecter une feuille de carton ondulé défectueuse (58), dans laquelle de préférence au moins un dispositif de lecture de codes individuels (77, 78 ; 94, 98), en particulier en amont, est associé au dispositif de coupe (54).

9. Installation à onduler selon l'une quelconque des revendications précédentes, **caractérisée en ce que** ledit au moins un dispositif de commande de l'installation à onduler (83 ; 96) est capable de commander individuellement un dispositif de coupe longitudinale/de rainurage (48) pour couper de manière longitudinale et rainurer la bande de carton ondulé à au moins trois plis (4) en fonction de l'au moins un code individuel de feuille de carton ondulé (5) associé lu, dans laquelle de préférence au moins un dispositif de lecture de codes individuels (77, 78 ; 94), en particulier en amont, est associé au dispositif de coupe longitudinale/de rainurage (48).

10. Installation à onduler selon l'une quelconque des revendications précédentes, **caractérisée en ce qu'**une pluralité desdits dispositifs de traitement (35, 39, 42, 46, 48, 54, 59, 61) sont présents, dans laquelle au moins deux en sont en connexion et communication d'information entre eux.

11. Procédé de fabrication de carton ondulé comprenant les étapes suivantes :
- fabrication d'au moins une bande de carton ondulé (8, 28) laminée sur une face, ayant une bande ondulée (18) et une bande de couverture (14) respectivement, au moyen d'au moins un dispositif de fabrication de carton ondulé (7),
- liaison de l'au moins une bande de carton ondulé (8, 28) laminée sur une face et d'une bande de laminage (6, 34) pour former une bande de carton ondulé à au moins trois plis (4), au moyen d'un dispositif de liaison (42) disposé en aval de l'au moins un dispositif de fabrication de carton ondulé (7),
- création de feuilles de carton ondulé (58) à partir de la bande de carton ondulé à au moins trois plis (4) au moyen d'au moins un dispositif de coupe (54),
- lecture de codes individuels de feuilles de carton ondulé (5) sur au moins l'une des bandes (6, 14, 18, 28, 34) de la bande de carton ondulé à au moins trois plis (4) et/ou sur au moins l'une des bandes (6, 8, 14, 18, 28, 34) pour former la bande de carton ondulé à au moins trois plis (4) et/ou sur les feuilles de carton ondulé (58), au moyen d'au moins un dispositif de lecture de codes individuels (77, 78, 79) ; 94, 98, 102), dans lequel au moins un dispositif de commande de l'installation à onduler (83 ; 92, 96, 100) est en communication d'information avec l'au moins un dispositif de lecture de codes individuels (77, 78, 79 ; 94, 98, 102), et
commande individuelle d'un dispositif de préchauffage (35) pour préchauffer au moins une bande (6, 14, 18, 28, 34) pour former la bande de carton ondulé à au moins trois plis (4) selon l'au moins un code individuel de feuille de carton ondulé (5) associé lu, au moyen de l'au moins un dispositif de commande de l'installation à onduler (83).
